# FASCICULE DE BREVET EUROPEEN

(11) **EP 4 486 166 B1**
(45) Date de publication et mention de la délivrance du brevet: **15.10.2025**
(21) Numéro de dépôt: 23710097.9
(22) Date de dépôt: 02.03.2023
(51) Int. Cl.: A44C 5/14, G04B 37/14

(54) **ORGANE D'ATTACHE D'UN BRACELET À UNE BOITE DE MONTRE**
ELEMENT ZUR BEFESTIGUNG EINES ARMBANDS AN EINEM ARMBANDUHRGEHÄUSE
MEMBER FOR ATTACHING A BRACELET TO A WATCH CASE

(30) Priorité: 03.03.2022 EP 22159921
(43) Date de publication de la demande: 08.01.2025
(73) Titulaire: Manufacture d'Horlogerie Audemars Piguet SA, 1348 Le Brassus (CH)
(72) Inventeur: BOUCHET, Aurélien, 25650 Gilley (FR)
(74) Mandataire: P&TS SA (AG, Ltd.)
(86) Numéro de dépôt international: PCT/IB2023/051935
(87) Numéro de publication internationale: WO 2023/166452

(56) Documents cités:
- EP-A1- 3 213 654
- EP-A1- 3 510 888
- EP-B1- 2 353 428

## Description

### Domaine technique

La présente invention concerne un organe d'attache d'un brin d'un bracelet à une boite de montre. Plus particulièrement, l'organe d'attache comporte un insert ou bâti agencé pour être inséré et connecté de manière amovible entre les cornes de la boite de montre.

### Etat de la technique

De nombreuses solutions ont déjà été proposées dans l'art antérieur pour simplifier le démontage ou le montage de bracelets sur des boîtes de montres pour éviter d'avoir à utiliser un outil spécifique. Cela permet à l'utilisateur de la montre de pouvoir, par exemple, changer de style ou de couleur de bracelet selon son gré, sans manipulations compliquées et sans risquer d'endommager ou rayer la montre par l'utilisation maladroite d'un outil.

A titre d'exemple, CH707056 divulgue un bracelet interchangeable pour une montre-bracelet, comportant un organe d'attache à une extrémité de chaque brin pour être connecté de manière amovible à une boite de montre. L'organe d'attache comporte un logement cylindrique destiné à coopérer avec une barrette de fixation pour assurer la fixation du bracelet à la boîte. Ce logement présente une ouverture, suivant sa direction longitudinale, formant un passage pour permettre l'insertion de la barrette. L'organe d'attache comporte en outre un verrou monté de manière mobile entre une première position dans laquelle le passage est libre et une seconde position dans laquelle le verrou obstrue le passage afin de verrouiller le bracelet à la boite de montre.

On trouve d'autres exemples, notamment dans les publications CH712656B1, EP2353428B1, EP3213654A1 et CH698584B1, d'un organe d'attache destiné à simplifier le démontage/montage de brins de bracelet sur une boîte de montre.

Ces organes d'attache présentent l'inconvénient de devoir apporter des modifications sur la boite de montre afin que celle-ci soit adaptée pour coopérer avec l'organe d'attache, notamment pour l'intégration de poussoir permettant de déverrouiller l'organe d'attache de la boite de montre.

Un but de la présente invention est par conséquent de proposer un organe d'attache permettant de connecter un brin d'un bracelet à une boite de montre de manière amovible sans devoir modifier la boite de montre à cette fin.

Un autre but de la présente invention est de proposer un organe d'attache peu encombrant ne nécessitant pas l'utilisation d'une barrette pour réaliser le lien entre un brin du bracelet et les cornes de la boite de montre.

### Bref résumé de l'invention

Ces buts sont atteints notamment par un organe d'attache pour brin de bracelet, adapté pour être connecté de manière amovible à une boite de montre. L'organe d'attache comporte : un logement dans lequel sont retenus un premier et un second plot agencés pour pouvoir coulisser selon une direction transversale à longueur du brin et pour coopérer avec respectivement un premier et un second pivot solidaires des cornes de la boite de montre ; un organe élastique agencé pour écarter l'un de l'autre les premier et second plots ; et un verrou agencé pour, d'une part, verrouiller l'organe d'attache lorsque le verrou est dans une position de verrouillage et, d'autre part, permettre la désolidarisation de l'organe d'attache de la boite de montre lorsque le verrou est actionné pour être amené dans une position de déverrouillage et qu'une force permettant de séparer l'organe d'attache de la boite de montre est appliquée à l'encontre de l'organe élastique. Selon l'invention le verrou et les premier et second plots sont configurés de sorte à ce que l'actionnement du verrou de la position de verrouillage à la position de déverrouillage ne transmette aucun mouvement aux premier et second plots.

Selon une forme de réalisation, le verrou comporte un corps comprenant une première portion accessible par l'utilisateur et une seconde portion afin de bloquer le déplacement des premier et second plots lorsque le verrou est dans la position de verrouillage.

Selon une forme de réalisation, le verrou est agencé pour être rappelé dans la position de verrouillage par un organe élastique.

Selon une forme de réalisation, le verrou comporte un évidement, de préférence cylindrique, à l'intérieur duquel est agencé l'organe élastique, de préférence un ressort de compression, afin de contraindre le verrou dans la position de verrouillage.

Selon une forme de réalisation, l'organe d'attache comporte en outre un capot monté sur le logement. Une extrémité de l'organe élastique est en appui contre le capot.

Selon une forme de réalisation, la seconde portion du corps comporte une butée qui empêche tout rapprochement des plots l'un vers l'autre lorsque le verrou est dans la position de verrouillage.

Selon une forme de réalisation, la seconde portion comporte une encoche qui s'étend dans un plan interceptant la direction de déplacement du verrou. Une partie de chaque plot est configurée pour coulisser dans l'encoche lorsque que le verrou est dans la position de déverrouillage.

Selon une forme de réalisation, l'organe d'attache comporte deux flancs latéraux et une partie d'accueil agencée sur chaque flanc latéral pour accueillir les premier et second pivots. Les parties d'accueil sont conformées pour limiter la désolidarisation à un mouvement relatif exercé dans une direction prédéfinie.

Selon une forme de réalisation, chaque partie d'accueil est agencée pour y introduire un des premier et second pivots depuis une entrée jusqu'à une sortie débouchant dans le logement.

Selon une forme de réalisation, chaque plot comporte un premier côté latéral agencé en regard d'un bord latéral correspondant du logement. Ce premier coté latéral comprend un trou agencé pour recevoir une extrémité du pivot correspondant lorsque l'organe d'attache est connecté à la boite de montre.

Selon une forme de réalisation, le premier côté latéral de chaque plot comporte en outre une surface de guidage menant au trou. La surface de guidage est profilée afin d'induire un déplacement transversal de chaque plot lorsque l'extrémité du pivot correspondant se déplace le long de la surface de guidage.

Un autre aspect de l'invention porte sur un brin de bracelet de montre comportant l'organe d'attache.

Un autre aspect de l'invention porte sur une montre-bracelet comportant au moins un brin de bracelet comportant l'organe d'attache.

Un aspect additionnel de l'invention porte sur une méthode de désolidarisation de l'organe d'attache, comprenant:
- l'actionnement du verrou pour l'amener dans la position de déverrouillage, et
- l'application d'une force permettant de séparer l'organe d'attache de la boîte de montre, tout en maintenant le verrou dans la position de déverrouillage.

### Brève description des figures

Des exemples de mise en œuvre de l'invention sont indiqués dans la description illustrée par les figures annexées dans lesquelles :
- la figure 1 illustre une vue en éclaté de l'organe d'attache selon une forme de réalisation préférentielle ;
- la figure 2 illustre une vue en perspective de dessus du bâti de l'organe d'attache ;
- la figure 3 illustre une vue en perspective de dessous du bâti de l'organe d'attache ;
- la figure 4 illustre une vue en perspective d'un plot du mécanisme de verrouillage/déverrouillage ;
- la figure 5 illustre une vue en perspective du plot de la figure 4 selon une autre orientation ;
- la figure 6 illustre une vue en perspective du corps du verrou du mécanisme de verrouillage/déverrouillage ;
- la figure 7 illustre une vue en perspective du corps du verrou de la figure 7 selon une autre orientation ;
- la figure 8 illustre une vue en élévation du corps du verrou ;
- la figure 9 illustre une vue en perspective de dessus du capot de l'organe d'attache ;
- la figure 10 illustre une vue en perspective de dessous du capot de la figure 9;
- la figure 11 illustre une vue de côté de l'organe d'attache connecté à une boite de montre, dont seules les cornes sont représentées, lorsque le verrou est dans la position de verrouillage ;
- la figure 12 illustre une vue en coupe de la figure 11 selon A-A;
- la figure 13 illustre une vue en coupe de la figure 12 selon B-B;
- la figure 14 illustre une vue similaire à la figure 11 lorsque le verrou est dans la position de déverrouillage ;
- la figure 15 illustre une vue en coupe de la figure 14 selon C-C,
- la figure 16 illustre une vue en coupe de la figure 15 selon D-D,
- la figure 17 illustre une vue schématique du verrou et des plots de l'organe d'attache selon une variante d'exécution, lorsque le verrou et dans une position de verrouillage, et
- la figure 18 illustre une vue similaire à la figure 17 lorsque le verrou de l'organe d'attache est dans une position de déverrouillage.

### Exemples de mode de réalisation de l'invention

Selon une forme préférentielle et en référence notamment aux figures 1 à 3, l'organe d'attache 10 d'un brin de bracelet à une boîte de montre comporte un bâti 12 comprenant un logement 14 de forme sensiblement rectangulaire destiné à accueillir des éléments d'un mécanisme de verrouillage/déverrouillage. Celui-ci est destiné à solidariser et désolidariser le bâti 12 à deux pivots 72a, 72b, par exemple deux vis, montés sur les cornes 70 de la boite de montre (seules les cornes sont illustrées). L'organe d'attache 10 comporte entre outre un capot 50 monté sur le bâti 12 de sorte à recouvrir le logement 14 comportant des éléments du mécanisme de verrouillage/déverrouillage. Une partie inférieure du capot 50 peut par exemple être chassée, clipsée ou vissée dans le logement 14.

Le logement 14 du bâti 12 comporte deux bords latéraux opposés 16 comprenant chacun une ouverture 18. Ces ouvertures débouchent sur respectivement une première et une seconde partie d'accueil 24 agencées sur les flancs latéraux 22 du bâti 12 pour accueillir les deux pivots 77a, 77b. Les première et seconde parties d'accueil peuvent par exemple être sous la forme de rails. Ces rails 24 sont de préférence conformés de sorte qu'une portion des deux pivots 72a, 72b puisse être introduite dans les rails en positionnant l'organe d'attache 10 au-dessus des cornes 70 de la boite de montre, puis en abaissant l'organe d'attache 10 par rapport aux cornes jusqu'à ce que le fond des rails repose sur les pivots. L'organe d'attache 10 peut ainsi librement pivoter autour d'un axe pivotement qui est coaxial à l'axe des pivots lorsque cet organe d'attache 10 est verrouillé à la boite de montre.

Selon les figures 2 et 3, le fond 20 du logement 14 comporte un trou 21 traversant de part en part le bâti 12 de l'organe d'attache. Le mécanisme de verrouillage/déverrouillage de l'organe d'attache à la boite de montre comporte un verrou 60 qui est monté dans le trou traversant 21 de sorte à être actionnable selon une direction oblique, de préférence sensiblement orthogonale, à l'axe de pivotement de l'organe d'attache 10, par exemple selon une direction sensiblement perpendiculaire à l'axe de pivotement. L'organe d'attache 10 comporte une partie d'attache 26 pourvue d'une fente transversale 28 pour recevoir une extrémité d'un brin du bracelet.

En référence notamment aux figures 1 à 5, le mécanisme de verrouillage/déverrouillage comporte en outre un premier et un second plot 30a, 30b agencés dans le logement 14 pour pouvoir coulisser selon une direction transversale à longueur du brin du bracelet et pour coopérer avec respectivement les premier et second pivot 72a, 72b au travers des ouverture 18 situées sur les deux bords latéraux 16 du logement 14.

Chaque plot 30a, 30b comporte un premier côté latéral 32a agencé en regard du bord latéral 16 correspondant du logement 14. Le premier côté latéral 32a de chaque plot comprend un trou 38 agencé pour recevoir une extrémité du pivot correspondant 72a, 72b, lorsque l'organe d'attache 10 est connecté à la boite de montre. Le premier côté latéral 32a de chaque plot comporte en outre une surface de guidage 39 menant au trou 38. Le profil de la surface de guidage 39 permet d'amorcer et d'imprimer un déplacement transversal au plot respectif lorsque l'extrémité du pivot correspondant se déplace le long de cette surface.

Chaque plot 30a, 30b comporte un second côté latéral 32b. Les seconds côtés latéraux des plots sont agencés en regard l'un de l'autre et comportent chacun un trou borgne 34. Chaque trou borgne 34 reçoit une portion d'un organe élastique, de préférence un ressort de compression 30, agencé entre les deux plots.

Le verrou 60 est agencé pour, d'une part, verrouiller l'organe d'attache 10 lorsque le verrou 60 est dans une position de verrouillage et, d'autre part, permettre la désolidarisation de l'organe d'attache 10 de la boite de montre lorsque le verrou 60 est actionné pour être amené dans une position de déverrouillage. La particularité du mécanisme de verrouillage/ déverrouillage réside en partie sur le fait que le verrou 60 et les premier et second plots 30a, 30b sont configurés de sorte à ce que l'actionnement du verrou 60 pour l'amener dans la position de déverrouillage ne transmette aucun mouvement au premier et second plots 30a, 30b. En d'autres termes, le verrou 60 permet de verrouiller et déverrouiller les déplacements transversaux des premiers et seconds plots rétractables sans agir sur ces derniers.

A cet effet, selon les figures 6-8, le verrou comporte un corps 62 comprenant une première portion 62a accessible par un utilisateur et une seconde portion 62b agencée à l'intérieur du logement 14 afin de bloquer le déplacement des premier et second plots 30a, 30b lorsque le verrou 60 est dans la position de verrouillage comme illustré à la figure 13.

Dans un mode de réalisation, la seconde portion 62a du corps du verrou 60 comporte une encoche 64 s'étendant dans une direction perpendiculaire à la direction de déplacement du verrou 60. Chaque plot 30a, 30b comporte un coin 36 agencé pour être en butée contre respectivement un premier et un second épaulement 66 du corps 62 lorsque le verrou 60 est dans la position de verrouillage. Les deux épaulements 66 sont agencés de part et d'autre de l'encoche 64 au-dessus de celle-ci. Le coin 36 de chaque plot est aligné avec l'encoche 64 lorsque que le verrou 60 est dans la position de déverrouillage. L'épaisseur e du coin 36 de chaque plot 30a, 30b est inférieure à la hauteur h de l'encoche 64 du corps du verrou afin que les coins puissent coulisser à l'intérieur de l'encoche.

Le corps 62 du verrou 60 comporte par ailleurs un logement 68, qui est dans cet exemple cylindrique, à l'intérieur duquel est disposé en partie un organe élastique qui est de préférence sous la forme d'un ressort de compression 69. Une extrémité du ressort 69 est en appui contre le fond du logement 68 alors qu'une portion du ressort est logée dans une découpe 56 réalisée sur un bord longitudinal 54 du capot 50 comme illustrés par les figures 9 et 10. Cette découpe comporte une cavité cylindrique 58 agencée pour recevoir l'autre extrémité du ressort 69.

Ce ressort permet de contraindre le verrou 60 dans la position de verrouillage dans laquelle l'organe d'attache 10 est solidarisé à la boite de montre.

Lorsque le verrou 60 est dans la position verrouillée selon les figures 11 à 13, les coins de chaque plot 30a, 30b sont en butées contre les deux épaulements 66 du corps 62 du verrou afin d'empêcher un déplacement transversal des plots. Dans cette position, l'extrémité de chaque pivot 72a, 72b est agencée à l'intérieur du trou 38 du premier côté latéral 32a de chaque plot. Le déplacement transversal des plots 30a, 30b étant verrouillé par le verrou 60, l'organe d'attache 10 est dans cette configuration solidarisé aux cornes 70 de la boite de montre.

Lorsqu'une pression est exercée sur une surface d'actionnement 63 du verrou 60, celui-ci se déplace selon une direction perpendiculaire à l'axe des pivots pour être amené dans la position de déverrouillage selon les figures 14 à 16. L'actionnement du verrou 60 ne transmet aucun mouvement aux deux plots 30a, 30b lorsqu'il est amené dans la position de déverrouillage. En revanche, l'encoche 64 du corps 62 du verrou est aligné avec les coins de chaque plot.

Cet alignement permet aux deux plots 30a, 30b de coulisser à l'intérieur de l'encoche 64 sous l'action de la force exercée par l'extrémité des pivots 72a, 72b sur les plots lorsqu'un mouvement relatif est imprimé entre l'organe d'attache et la boite de montre. Dans la forme de réalisation illustrée, l'organe d'attache 10 doit être déplacé en dessus de la boite de montre selon une direction dictée par l'inclinaison des rails 24 afin de désolidariser l'organe d'attache de la boite de montre.

Le mouvement de l'organe d'attache 10 par rapport à la boite de montre permet de déloger des trous respectifs 38 les extrémités des pivots 72a, 72b sous la contrainte exercée par ces dernières sur les plots respectifs 30a, 30b, ce qui provoque le déplacement du coin 36 de chaque plot 30a, 30b dans l'encoche 64 (figure 16). Le déplacement transversal des deux plots dans un sens opposé comprime le ressort de compression 40 comme illustré à la figure 15. Selon cette figure, les pivots 72a, 72b se trouvent en regard des rails, ce qui permet la désolidarisation de l'organe d'attache.

Une fois que l'organe d'attache est désolidarisé de la boite de montre, les deux plots 30a, 30b sont dégagés de l'encoche 64 du corps du verrou sous l'action du ressort de compression 40. Le verrou 60 revient dans la position de verrouillage sous l'action du ressort de compression 69 dès que le verrou est relâché.

Pour solidariser l'organe d'attache à la boite de montre, les deux pivots 72a, 72b solidaires des cornes 70 de la boite de montre sont disposés dans les rails 24 de l'organe d'attache, puis une pression est exercée sur la surface d'actionnement 63 du verrou 60 tout en déplaçant l'organe d'attache par rapport à la boite de montre afin de déplacer les pivots 72a, 72b dans les rails respectifs jusqu'à ce que les extrémités des pivots exercent une contrainte sur les surfaces de guidage 39 afin d'induire un déplacement transversal des deux plots 30a, 30b dans un sens opposé comprimant ainsi le ressort de compression 40.

Lorsque les extrémités des pivots 72a, 72b sont alignées avec les trous respectifs 38 des deux plots 30a, 30b, ces derniers reprennent leur position initiale sous l'action du ressort de compression 40. Le verrou 60 peut à cet instant être relâché afin qu'il revienne dans la position de verrouillage sous l'action du ressort de compression 69 du verrou afin de verrouiller l'organe d'attache à la boite de montre.

Selon une autre forme de réalisation, illustrées par les figures 17 et 18, au lieu d'être actionné en translation, le verrou est adapté pour être actionné en rotation entre deux positions angulaires correspondant respectivement à une position de verrouillage et à une position de déverrouillage. A cette fin, le verrou comporte un corps de verrou 162 excentrique comprenant une première largeur, selon une première direction, qui est supérieure à seconde largeur selon une direction orthogonale à la première direction.

Selon la figure 17, la position angulaire du verrou 162 correspond à la position de verrouillage. Le corps de verrou 162 est orienté de sorte que la première largeur du corps de verrou 162 soit agencée dans la direction du déplacement des premier et second plots 130a, 130b afin que ces derniers soient en butée contre le corps de verrou 162.

Pour amener le verrou de la position de verrouillage à la position de déverrouillage, le verrou est tourné de 90° afin que la seconde largeur du corps de verrou 162 soit agencée dans la direction du déplacement des premier et second plots 130a, 130b comme illustré à la figure 18. Dans la position de déverrouillage, il existe par conséquent un jeu J entre le corps de verrou 162 et les plots respectifs 130a, 130b, ce qui permet aux deux plots 30a, 30b de coulisser sous l'action de la force exercée par l'extrémité des pivots sur les plots lorsqu'un mouvement relatif est imprimé entre l'organe d'attache et la boite de montre. L'organe d'attache peut comporter en outre un ressort de torsion (non--illustré) afin de contraindre le verrou dans la position de verrouillage. Le corps de verrou 162 peut bien évidemment revêtir différentes formes afin de verrouiller et déverrouiller le coulissement des deux plots 130a, 130b selon la position angulaire du corps.

Il va de soi que différentes modifications peuvent être apportées à l'organe d'attache sans s'écarter de l'invention telle que définie dans les revendications annexées. En particulier, la forme des plots et du corps de verrouillage peut varier dans la mesure ou l'actionnement du verrou de la position de verrouillage à la position de déverrouillage ne transmet aucun mouvement au mécanisme de verrouillage, et en particulier aucun mouvement au premier et au second plot.

### Liste de référence

Organe d'attache 10
Bâti 12
   Logement 14
      Bords latéraux 16
         Ouverture 18
      Fond 20
         Trou traversant 21
   Flancs latéraux 22
      Partie d'accueil 24
   Partie d'attache 26
   Fente transversale 28
Premier et second plots 30a, 30b, 130a, 130b
   Premier côté latéral 32a
      Trou 38
      Surface du guidage 39
   Second côté latéral 32b
   Trou borgne 34
   Coin 36
      Epaisseur e
Organe élastique 40
Capot 50
   bord longitudinale 54
   Découpe 56
   Evidement cylindrique 58
Verrou 60
   Corps 62, 162
   Première portion 62a
      Surface d'actionnement 63
   Seconde portion 62b
      Encoche 64
         Hauteur h
      Epaulements 66
   Evidemment 68
   Organe élastique 69
Cornes 70
Pivot 72a, 72b

## Revendications

1. Organe d'attache (10) pour brin de bracelet, adapté pour être connecté de manière amovible à une boite de montre, l'organe d'attache (10) comportant :
un logement (14) dans lequel sont retenus un premier et un second plot (30a, 30b) agencés pour pouvoir coulisser selon une direction transversale à la longueur du brin et pour coopérer avec respectivement un premier et un second pivot (72a, 72b) solidaires des cornes (70) de la boite de montre,
un organe élastique (40) agencé pour écarter l'un de l'autre les premier et second plots (30a, 30b), et
un verrou (60) agencé pour, d'une part, verrouiller l'organe d'attache lorsque le verrou (60) est dans une position de verrouillage et, d'autre part, permettre la désolidarisation de l'organe d'attache (10) de la boite de montre lorsque le verrou (60) est actionné pour être amené dans une position de déverrouillage et qu'une force permettant de séparer l'organe d'attache (10) de la boite de montre est appliquée à l'encontre de l'organe élastique (40),
**caractérisé en ce que** le verrou (60) et les premier et second plots (30a, 30b) sont configurés de sorte à ce que l'actionnement du verrou (60) de la position de verrouillage à la position de déverrouillage ne transmette aucun mouvement audits premier et second plots (30a, 30b)

2. Organe d'attache (10) selon la revendication 1, **caractérisé en ce que** le verrou (60) comporte un corps (62) comprenant une première portion (62a) accessible par l'utilisateur et une seconde portion (62b) afin de bloquer le déplacement des premier et second plots (30a, 30b) lorsque le verrou (60) est dans la position de verrouillage.

3. Organe d'attache (10) selon la revendication 2, **caractérisé en ce que** que le verrou (60) est agencé pour être rappelé dans la position de verrouillage par un organe élastique (69).

4. Organe d'attache (10) selon la revendication 3, **caractérisé en ce que** le verrou (60) comporte un évidement (68), de préférence cylindrique, à l'intérieur duquel est agencé l'organe élastique (69), de préférence un ressort de compression, afin de contraindre le verrou (60) dans la position de verrouillage.

5. Organe d'attache (10) selon la revendication 3 ou 4, comportant en outre un capot (50) monté sur le logement (14), une extrémité de l'organe élastique (69) étant en appui contre le capot (50).

6. Organe d'attache (10) selon l'une des revendications 2 à 5, **caractérisé en ce que** la seconde portion (62b) du corps comporte une butée (66) qui empêche tout rapprochement des plots (30a, 30b) l'un vers l'autre lorsque le verrou (60) est dans la position de verrouillage.

7. Organe d'attache (10) selon l'une des revendications 2 à 6, **caractérisé en ce que** la seconde portion (62b) comporte une encoche (64) qui s'étend dans un plan interceptant la direction de déplacement du verrou (60), une partie (36) de chaque plot étant configurée pour coulisser dans l'encoche (64) lorsque que le verrou (60) est dans la position de déverrouillage.

8. Organe d'attache (10) selon l'une des revendications précédentes, comportant deux flancs latéraux (22) et une partie d'accueil (24) agencée sur chaque flanc latéral (22) pour accueillir les premier et second pivots (72a, 72b), les parties d'accueil (24) étant conformées pour limiter ladite désolidarisation à un mouvement relatif exercé dans une direction prédéfinie.

9. Organe d'attache selon la revendication précédente, **caractérisée en ce que** chaque partie d'accueil (24) est agencée pour y introduire un des premier et second pivots (72a, 72b) depuis une entrée jusqu'à une sortie débouchant dans le logement (14).

10. Organe d'attache (10) selon une des revendications précédentes, **caractérisé en ce que** chaque plot (30a, 30b) comporte un premier côté latéral (32a) agencé en regard d'un bord latéral (16) correspondant du logement (14), et comprenant un trou (38) agencé pour recevoir une extrémité du pivot correspondant (72a, 72b) lorsque l'organe d'attache (10) est connecté à la boite de montre.

11. Organe d'attache (10) selon la revendication précédente, **caractérisé en ce que** le premier côté latéral (32a) comporte en outre une surface de guidage (39) menant au trou (38), la surface de guidage étant profilée afin d'induire un déplacement transversal de chaque plot (30a, 30b) lorsque l'extrémité du pivot correspondant (72a, 72b) se déplace le long de ladite surface de guidage (39).

12. Brin de bracelet de montre comportant l'organe d'attache selon l'une des revendications précédentes.

13. Montre-bracelet comportant au moins un brin de bracelet selon la revendication 12.

14. Méthode de désolidarisation de l'organe d'attache (10) selon l'une des revendications précédentes, comprenant:
- l'actionnement du verrou (60) pour l'amener dans la position de déverrouillage, et
- l'application d'une force permettant de séparer l'organe d'attache (10) de la boîte de montre, tout en maintenant le verrou (60) dans la position de déverrouillage.

## Patentansprüche

1. Ein Befestigungselement (10) für ein Armband, das dazu geeignet ist, lösbar mit einem Uhrengehäuse verbunden zu werden, wobei das Befestigungselement (10) Folgendes umfasst:
ein Gehäuse (14) , in dem ein erster und ein zweiter Stift (30a, 30b) gehalten werden, wobei die Stifte derart angeordnet sind, dass sie in einer Richtung quer zur Länge des Bandes gleiten können und dass sie jeweils mit einem ersten und einem zweiten Drehzapfen (72a, 72b) zusammenwirken, wobei die Drehzapfen fest mit den Hörnern (70) des Uhrengehäuses verbunden sind,
ein elastisches Element (40), das derart angeordnet ist, dass es den ersten und den zweiten Stift (30a, 30b) voneinander entfernt, und
eine Verriegelung (60), die derart angeordnet ist, dass es einerseits das Befestigungselement verriegelt, wenn sich die Verriegelung (60) in einer Verriegelungsposition befindet, und zum anderen ein Lösen des Befestigungselements (10) von dem Uhrengehäuse erlaubt, wenn die Verriegelung (60) betätigt wird, um in eine Entriegelungsposition gebracht zu werden, und wenn eine Kraft, die es ermöglicht, das Befestigungselement (10) vom Uhrengehäuse zu lösen, dem elastische Element (40) entgegenwirkt,
**dadurch gekennzeichnet,**
**dass** die Verriegelung (60) und der erste und zweite Stift (30a, 30b) derart ausgebildet sind, dass bei Betätigung der Verriegelung (60) von der Verriegelungsposition in die Entriegelungsposition keine Bewegung auf den ersten und den zweiten Stift (30a, 30b) übertragen wird.

2. Das Befestigungselement (10) nach Anspruch 1, **dadurch gekennzeichnet, dass** die Verriegelung (60) einen Körper (62) aufweist, der einen ersten Abschnitt (62a), der für den Benutzer zugänglich ist, sowie einen zweiten Abschnitt (62b), der ausgebildet ist, die Bewegung des ersten und des zweiten Stifts (30a, 30b) zu blockieren, wenn sich die Verriegelung (60) in der Verriegelungsposition befindet, umfasst.

3. Das Befestigungselement (10) gemäß Anspruch 2, **dadurch gekennzeichnet, dass** die Verriegelung (60) derart angeordnet ist, dass sie durch ein elastisches Element (69) in die Verriegelungsposition zurückgestellt wird.

4. Das Befestigungselement (10) nach Anspruch 3, **dadurch gekennzeichnet, dass** die Verriegelung (60) eine vorzugsweise zylindrische Aussparung (68) aufweist, in deren Inneren das elastische Element (69), vorzugsweise eine Druckfeder, angeordnet ist, um die Verriegelung (60) in der Verriegelungsposition zu halten.

5. Das Befestigungselement (10) nach Anspruch 3 oder 4, das außerdem eine auf dem Gehäuse (14) montierte Abdeckung (50) aufweist, wobei ein Ende des elastischen Elements (69) an der Abdeckung (50) anliegt.

6. Das Befestigungselement (10) nach einem der Ansprüche 2 bis 5, **dadurch gekennzeichnet, dass** der zweite Abschnitt (62b) des Körpers einen Anschlag (66) aufweist, der verhindert, dass sich die Stifte (30a, 30b) einander annähern, wenn sich die Verriegelung (60) in der Verriegelungsposition befindet.

7. Das Befestigungselement (10) nach einem der Ansprüche 2 bis 6, **dadurch gekennzeichnet, dass** der zweite Abschnitt (62b) eine Kerbe (64) aufweist, die sich in einer Ebene erstreckt, die die Bewegungsrichtung der Verriegelung (60) schneidet, wobei ein Teil (36) jedes Stifts so ausgerichtet ist, dass er in der Kerbe (64) gleitet, wenn sich die Verriegelung (60) in der Entriegelungsposition befindet.

8. Das Befestigungselement (10) nach einem der vorstehenden Ansprüche, mit zwei Seitenflanken (22) und einem Aufnahmeabschnitt (24), der an jeder Seitenflanke (22) angeordnet ist, um den ersten und den zweiten Drehzapfen (72a, 72b) aufzunehmen, wobei die Aufnahmeabschnitte (24) derart ausgebildet sind, dass sie das Lösen auf eine Relativbewegung in einer vordefinierten Richtung beschränken.

9. Das Befestigungselement nach dem vorhergehenden Anspruch, **dadurch gekennzeichnet, dass** jeder Aufnahmeabschnitt (24) so ausgebildet ist, dass einer der ersten und zweiten Drehzapfen (72a, 72b) von einem Eingang bis zu einem Ausgang, der in das Gehäuse (14) mündet, eingeführt werden kann.

10. Das Befestigungselement (10) nach einem der vorstehenden Ansprüche, **dadurch gekennzeichnet, dass** jeder Stift (30a, 30b) eine erste Seitenfläche (32a) aufweist, die gegenüber einer entsprechenden Seitenkante (16) des Gehäuses (14) angeordnet ist, und eine Öffnung (38) aufweist, die zur Aufnahme eines Endes des entsprechenden Drehzapfens (72a, 72b) ausgebildet ist, wenn das Befestigungselement (10) mit dem Uhrengehäuse verbunden ist.

11. Das Befestigungselement (10) nach dem vorhergehenden Anspruch, **dadurch gekennzeichnet, dass** die erste Seitenfläche (32a) außerdem eine Führungsfläche (39) aufweist, die zu der Öffnung (38) führt, wobei die Führungsfläche so profiliert ist, dass sie eine Querbewegung jedes Stifts (30a, 30b) bewirkt, wenn sich das Ende des entsprechenden Drehzapfens (72a, 72b) entlang der Führungsfläche (39) bewegt.

12. Ein Armbandstrang einer Uhr aufweisend das Befestigungselement nach einem der vorstehenden Ansprüche.

13. Eine Armbanduhr aufweisend mindestens einen Armbandstrang gemäß Anspruch 12.

14. Verfahren zum Lösen des Befestigungselements (10) gemäß einem der vorstehenden Ansprüche, umfassend:
- Betätigen der Verriegelung (60), um sie in die Entriegelungsposition zu bringen, und
- Aufbringen einer Kraft, um das Befestigungselement (10) vom Uhrengehäuse zu lösen, während die Verriegelung (60) in der Entriegelungsposition gehalten wird.

## Claims

1. Fastening member (10) for a strand of a bracelet, adapted to be removably connected to a watch case, the fastening member (10) comprising:
a housing (14) in which are held a first and a second pad (30a, 30b) arranged so as to be able to slide in a direction transverse to the length of the strand and to cooperate respectively with a first and a second pivot (72a, 72b) secured to the lugs (70) of the watch case,
an elastic member (40) arranged so as to move the first and second pads (30a, 30b) away from each other, and
a lock (60) arranged, on the one hand, to lock the fastening member when the lock (60) is in a locked position and, on the other hand, to allow the fastening member (10) to be disconnected from the watch case when the lock (60) is actuated to be brought into an unlocked position and a force allowing the fastening member (10) to be separated from the watch case is applied against the elastic member (40),
**characterized in that**
the lock (60) and the first and second pads (30a, 30b) are configured so that the actuation of the lock (60) from the locked position to the unlocked position does not transmit any movement to said first and second pads (30a, 30b).

2. Fastening member (10) according to claim 1, **characterized in that** the lock (60) comprises a body (62) comprising a first portion (62a) accessible by the user and a second portion (62b) for blocking the displacement of the first and second pads (30a, 30b) when the lock (60) is in the locked position.

3. Fastening member (10) according to claim 2, **characterized in that** the lock (60) is arranged to be returned to the locked position by an elastic member (69).

4. Fastening member (10) according to claim 3, **characterized in that** the lock (60) comprises a recess (68), preferably cylindrical, inside which the elastic member (69), preferably a compression spring, is arranged in order to urge the lock (60) into the locked position.

5. Fastening member (10) according to claim 3 or 4, further comprising a cover (50) mounted on the housing (14), one end of the elastic member (69) bearing against the cover (50).

6. Fastening member (10) according to any of claims 2 to 5, **characterized in that** the second portion (62b) of the body comprises a stop (66) which prevents the pads (30a, 30b) from moving towards each other when the lock (60) is in the locked position.

7. Fastening member (10) according to any of claims 2 to 6, **characterized in that** the second portion (62b) comprises a notch (64) which extends in a plane intercepting the direction of displacement of the lock (60), a part (36) of each pad being configured to slide in the notch (64) when the lock (60) is in the unlocked position.

8. Fastening member (10) according to any preceding claim, comprising two side walls (22) and a receiving part (24) arranged on each side wall (22) to receive the first and second pivots (72a, 72b), the receiving parts (24) being shaped to limit said disconnection to a relative movement exerted in a predefined direction.

9. Fastening member according to the preceding claim, **characterized in that** each receiving part (24) is arranged to receive one of the first and second pivots (72a, 72b) from an entry to an exit opening into the housing (14).

10. Fastening member (10) according to any preceding claim, **characterized in that** each pad (30a, 30b) comprises a first lateral side (32a) arranged opposite a corresponding side edge (16) of the housing (14), and comprising a hole (38) arranged to receive one end of the corresponding pivot (72a, 72b) when the fastening member (10) is connected to the watch case.

11. Fastening member (10) according to the preceding claim, **characterized in that** the first lateral side (32a) further comprises a guiding surface (39) leading to the hole (38), the guiding surface being profiled so as to induce a transverse displacement of each pad (30a, 30b) when the end of the corresponding pivot (72a, 72b) moves along said guiding surface (39).

12. Strand of a watch bracelet comprising the fastening member according to any preceding claim.

13. Wristwatch comprising at least one strand of a watch bracelet according to claim 12.

14. Method of disconnecting the fastening member (10) according to any preceding claim, comprising:
- actuating the lock (60) to bring it into the unlocked position, and
- applying a force to separate the fastening member (10) from the watch case, while maintaining the lock (10) in the unlocked position.
